# FASCICULE DE BREVET EUROPEEN

(11) **EP 0 364 370 B1**
(45) Date de publication et mention de la délivrance du brevet: **22.12.1993**
(21) Numéro de dépôt: 89402853.9
(22) Date de dépôt: 16.10.1989
(51) Int. Cl.: D06N 7/00, D06N 3/14, B32B 27/12, A47C 27/00, A62B 17/00, D06M 17/04

(54) **Textile composite anti-feu imperméable et vêtement et siège comportant un tel textile**
Feuerfestes, undurchlässiges Verbundtextil und Bekleidung und Sessel mit einem solchen Textil
Impermeable fire-proofed textile composite and cloth and seat comprising such a textile

(30) Priorité: 14.10.1988 FR 8813563
(43) Date de publication de la demande: 18.04.1990
(73) Titulaire: LAINIERE DE PICARDIE: Société anonyme, 80200 Peronne (FR)
(72) Inventeur: Paire, Christian, F-80240 Roisel (FR)
(74) Mandataire: Derambure, Christian

(56) Documents cités:
- EP-A- 0 037 744
- EP-A- 0 238 014
- DE-A- 3 519 963
- DE-U- 8 703 947
- FR-A- 2 283 201
- FR-A- 2 439 593
- GB-A- 2 199 787
- US-A- 4 302 496
- US-A- 4 547 423
- CHEMIEFASERN, vol. 37/89, no. 6, juin 1987, FRANKFURT AM MAIN(DE) p. T54 "Schmelzklebstoffe für hochbelastbare Verbindungen technischer Textilien"

## Description

La mise au point de nouvelles fibres thermostables a permis un développement rapide des textiles anti-feu.

Ces textiles, tissés, tricotés, ou non tissés, présentent généralement une bonne résistance au feu, mais il est souvent nécessaire de les rendre imperméables.

Cette nécessité a de nombreuses origines. Lorsque ces textiles anti-feu sont utilisés pour la confection de vêtements de protection, par exemple destinés aux personnes menant la lutte contre le feu, ceux-ci doivent pouvoir être arrosés en permanence par de l'eau et poursuivre leurs activités avec le maximum d'aisance. Le brevet FR-A 2 439 593 par exemple décrit une veste de protection. Dans d'autres circonstances, le même vêtement doit assurer une protection contre les huiles ou les hydrocarbures. Par ailleurs, comme cela sera développé plus loin, lors de la fabrication de sièges il peut être souhaitable d'assurer une étanchéité entre l'intérieur du siège et une couche textile anti-feu.

Afin de résoudre ce problème, différentes tentatives ont été faites dans lesquelles un textile ignifuge subit un traitement postérieur à sa fabrication, d'hydro et d'oléofugation afin d'éviter la pénétration et le mouillage possible du support textile par l'eau ou l'huile.

Ce traitement présente un certain nombre d'inconvénients, il est susceptible de diminuer la capacité de résistance au feu du textile et par ailleurs il résiste généralement mal à l'entretien. En particulier, l'imperméabilité du tissu obtenu n'est pas stable et diminue lors des lavages ou nettoyages à sec. Il est difficile d'obtenir ainsi une résistance à une colonne d'eau supérieure à 300mm.

Dans la fabrication des sièges, on a cherché a ignifuger la mousse utilisée. Le document FR-A 2 283 201 propose à cet effet de revêtir la mousse d'un tissu de fibres de verre. Le document DE-A 3 519 963 propose l'utilisation d'une enveloppe externe de polyacrylate.

Par ailleurs, on connaît des films imperméables et perméables à la vapeur d'eau et au gaz carbonique souvent appelés respirables (cf DE-U 8 703 947, GB-A 2 143 151, Chemical Abstracts, vol. 102, n° 6, février 1985, page 70, résumé n° 47208p).

Le document US-A-4302496 décrit un textile composé d'une couche d'un polymère résistant au feu, d'une couche interne, tissée résistante au feu et d'une couche intermédiaire, microporeuse.

Le document EP 0 037 744 propose l'utilisation d'un film respirable continue particulier, non poreux, dans la réalisation d'un vêtement de protection. Ce film peut entrer dans la composition d'une structure composite comportant une couche textile.

Le problème à la base de l'invention est la réalisation d'un textile composite anti-feu imperméable ayant de bonnes performances et étant stable dans le temps. Il doit présenter une bonne résistance au feu, une bonne imperméabilité et une bonne résistance mécanique.

Par ailleurs, l'invention concerne également la réalisation de vêtement ou de siège incorporant le textile de l'invention de manière à en exploiter au mieux les propriétés. Le vêtement et le siège ainsi réalisés doivent être confortables.

A cet effet, il est proposé un textile composite comportant une première couche textile non tissée aiguilletée à base de fibres thermostables qui comporte une deuxième couche constituée d'un film microporeux, imperméable et perméable à la vapeur d'eau, ininflammable et une couche d'adhésif discontinue, placée entre la première couche textile et la deuxième couche assurant la fixation de la deuxième couche sur la première couche textile.

Il est également proposé un vêtement de protection comportant un ensemble textile externe constituant sa surface extérieure et une doublure constituant sa surface intérieure, caractérisé en ce qu'il comporte un insert monté volant entre le textile externe et la doublure, ledit insert étant un textile composite anti-feu imperméable, comportant une première couche textile non tissée, aiguilletée à base de fibres thermostables, une deuxième couche constituée d'un film microporeux, imperméable, perméable à la vapeur d'eau, ininflammable et une couche d'adhésif discontinue, placée entre la première couche textile et la deuxième couche assurant la fixation de la deuxième couche sur la première couche textile, la première couche du textile composite étant placée vers la doublure.

Il est encore proposé un siège comportant un revêtement textile et des éléments de mousse, qui comporte un insert monté volant entre le textile externe et les éléments de mousse, ledit insert étant un textile composite anti-feu imperméable, comportant une première couche textile non tissée, aiguilletée à base de fibres thermostables, une deuxième couche constituée d'un film microporeux, imperméable, perméable à la vapeur d'eau et au gaz carbonique, et une couche d'adhésif discontinue, placée entre la première couche textile et la deuxième couche assurant la fixation de la deuxième couche sur la première couche textile, la première couche du textile composite étant placée vers le revêtement textile.

L'invention sera décrite ci-après plus en détail en référence aux dessins annexés dans lesquels :
- La figure 1 est une représentation en coupe d'un textile composite selon l'invention.
- La figure 2 est une représentation en coupe partielle d'un vêtement selon l'invention dans un premier mode de réalisation.
- La figure 3 est une représentation en coupe partielle d'un vêtement selon l'invention dans un deuxième mode de réalisation.
- La figure 4 est une représentation en coupe partielle d'un vêtement selon l'invention dans un troisième mode de réalisation.

Le textile de l'invention comporte une première couche textile 1 non tissée aiguilletée à base de fibres thermostables.

L'utilisation d'un non tissé aiguilleté contenant un volume d'air important permet d'obtenir une excellente résistance au feu pour un poids relativement faible. A titre d'exemple, un poids de 100 à 150g par m² permet d'obtenir un textile ayant de très bonnes propriétés.

L'utilisation d'un aiguilleté permet également d'éviter une liaison chimique des fibres qui peut diminuer les qualités de résistance au feu. Les fibres utilisées peuvent être soit thermostables par nature soit ignifugées postérieurement à leur fabrication.

Les fibres sont par exemple en méta ou para aramide, polyamideimide, polyacrylate, polybenzimidazole, copolyimide aromatique, polyacrylonitryle oxyde, polyacrylate, polysulfure de phénylène, polyester éther cétone, FR viscose, coton, Zirpo ou en un composé phénolique, ou encore fluorocarbonnées, ou modacryliques. Un mélange de ces fibres thermostables est également utilisable.

Ces fibres peuvent également être des chlorofibres, des viscoses,des polyesters ou de la laine. Elles doivent alors avoir été sousmises à un traitement ignifugeant.

A titre d'exemple la première couche 1 peut être une couche non tissée aiguilletée à base de fibres thermostables de polyamide imide. Ces fibres présentant une longueur de coupe de 40 à 60mm pour un denier de 2,2 à 3 décitex.

Ainsi pour un grammage de 200g/m² et une épaisseur de 4mm, ce feutre contient de 40 à 50% de volume d'air emprisonné entre les fibres, offrant ainsi une excellente isolation thermique au froid ou au feu.

La deuxième couche 2 est constituée d'un film relié à la première par une couche d'adhésif discontinue 3. Cette couche est imperméable et perméable à la vapeur d'eau. Ce type de couche est souvent appelé "respirable". Il s'agit d'une couche imperméable au liquide mais laissant librement circuler la vapeur d'eau et le gaz carbonique.

Ainsi cette couche tout en jouant un rôle de barrière au liquide permet d'éviter la condensation de la transpiration et assure un grand confort à l'utilisateur. Elle est constituée d'un film étanche imperméable, par exemple de polyuréthane ou de polyamino-acide, présentant des micro-perforations ou des pores d'un diamètre de 0,2 microns qui permettent la circulation de la molécule d'eau et de gaz carbonique mais pas de l'eau liquide.

De préférence, ce film respirable est à base de polyuréthane ignifugé par exemple par addition d'un additif azoté et phosphoré. Ce film réalisé par une méthode de coagulation présente une structure microporeuse avec des pores d'environ 0,2 microns et possède une épaisseur de 25 à 50 microns selon les exigences finales du textile composite.

Selon un mode de réalisation préféré, la première couche textile 1 et la deuxième couche 2 du textile composite de l'invention constituée par un film sont reliées par collage à l'aide d'une couche d'adhésif 3.

De nombreuses méthodes de collage peuvent être mises en oeuvre. Toutefois, il est nécessaire que la couche d'adhésif soit discontinue, par exemple constituée de points d'adhésion de manière à assurer la circulation de la vapeur d'eau au travers des moyens de collage et donc au travers de l'ensemble du textile composite.

Par la mise en oeuvre de moyens connus, on peut obtenir un collage ayant une grande résistance au nettoyage et au lavage.

Le collage pourra être réalisé par points comportant des polymères thermoplastiques, de type polyamides, polyesther, polyuréthane ..., des polymères réticulables par eux-mêmes tels que des polyuréthanes bicomposants, des copolymères éthylène-acide acrylique, des terpolymères éthylène-ester acrylique-anhydryde maléique..., ou par l'action d'agents de réticulation incorporés à l'adhésif tels que une résine mélamine formaldéhyde, une résine urée formaldéhyde, une résine phénol formaldéhyde, un hydroxyde de métal alcalin, un complexe de zinc ou de zirconium, des polyamines, époxies, des aziridines polyfonctionnelles....

De manière préférentielle, le polymère thermoadhésif utilisé sera lui-même ininflammable. L'adjonction de trioxyde d'antimoine chloré permet de lui conférer cette qualité. Cette disposition qui permet d'améliorer la qualité du textile composite n'est pas toujours nécessaire.

Les points sont déposés sous forme de pâte ou de poudre ou encore saupoudrés sur l'une des deux couches 1, 2 et l'association des deux couches 1, 2 est réalisée de manière conventionnelle sur une presse.

On peut ainsi employer une ligne d'enduction de sérigraphie point pâte en phase aqueuse suivie d'une ligne de calandrage.

Ainsi, à l'aide d'un cylindre perforé à 11 Mesh soit 23 trous/cm², on dépose une formulation à base de polymère réticulable sur l'un des substrats, et préférentiellement sur le non tissé aiguilleté.

On dépose à une vitesse de 15-20m/mn environ 30g/m² humide sur le substrat, on obtient en sortie du four réglé à 130°C un poids sec de 10-12g/m² sur lequel on applique immédiatement à la sortie du four le film microporeux à l'aide d'une calandre refroidie. Par un traitement thermique, ultérieur, à 150°C pendant une minute, on obtient la réticulation définitive du collage.

Le textile composite présente après 24h de repos les qualités requises pour assurer une parfaite protection dans les vêtements de lutte contre le feu.

Le collage pourra également être obtenu en faisant appel au "foamage" c'est-à-dire en intercalant une mousse adhésive entre les deux couches 1, 2 par flammage sur les deux faces devant être collées.

La couche adhésive 3 peut encore être réalisée en pulvérisant un adhésif liquide tel que du polyuréthane, éventuellement susceptible de réticuler. La pulvérisation est alors avantageusement faite sur l'un des supports, le second étant appliqué sur le premier par calandrage.

On peut également réaliser la couche adhésive 3 par pulvérisation de "Hot Melt" réticulable à l'humidité possédant une température d'application de 80 à 110°C, on le pulvérise sur le non tissé aiguilleté ou le film à l'aide d'une batterie de pistolets traditionnels. Puis, on applique le second substrat par un calandrage à froid. On peut recommencer l'opération une seconde fois si l'on désire appliquer un jersey en fibres thermostables à un grammage compris entre 50 et 130g/m² sur la face du film et/ou sur la face du non tissé aiguilleté encore libres.

L'adhésif ainsi appliqué partiellement selon un grammage de 6 à 10g/m² réticule en 24h à l'humidité et permet d'obtenir une adhésion résistant aux différents entretiens de nettoyage, une souplesse importante du complexe par le collage ponctuel, et permet ainsi par l'assemblage du film et d'un tissé ou tricot léger en fibres thermostables ou ignifugés d'améliorer la résistance à la déchirure du non tissé aiguillété et la résistance à l'abrasion du film lors de l'entretien et au porter.

Il est également possible de faire appel pour la réalisation de la couche adhésive 3 à des voiles, films ou grilles thermocollants sur lesquels sont appliquées chacune des couches 1, 2 du textile composite sous une presse ou même par simple calandrage.

Ainsi, un textile composite selon l'invention est un bon hrydrofuge, un choix convenable de la deuxième couche lui permet de résister sans difficulté à une colonne d'eau d'environ 7 000mm.

Les principaux tests sont là pour véifier la bonne respirabilité du complexe et son imperméabilité vis-à-vis de l'eau et des hrydrocarbures.

La pression d'entrée d'eau (résistance hrydrostatique) est mesurée selon le Standard Fédéral 191, méthode 5 512 (MULLEN test) sans tissu extérieur ou doublure, et nous obtenons une valeur de 500kPa, alors qu'on considère la valeur de 310 kPa comme suffiante pour assurer une imperméabilité complète sous des conditions tous temps.

La respirabilité d'un complexe imperméable et qui respire est déterminée en mesurant la résistance à la transmission de vapeur humide selon la norme DIN 54 101 partie 1 et qui donne une résistance au passage de la vapeur d'eau (HET) de 0,155m².mbar/w. Selon la même norme une valeur inférieure à 0,200 est nécessaire pour assurer une bonne respirabilité du complexe.

La résistance chimique est mesurée selon la norme NFS 74 302 et l'imperméabilité aux acides, bases et hydrocarbures est supérieure à 90%.

L' indice de protection convective à une flamme de 1 050°C selon la norme ISO DP 9 151 donne un indice de protection de 25 secondes alors q'une veste de cuir traditionnelement employée par les pompiers offre un indice de 12 secondes, et qu'elle est 2 à 4 fois plus lourde qu'une veste réalisée avec le textile composite de l'invention.

Dans un mode de réalisation préféré, le textile composite anti-feu imperméable comporte une troisième couche textile 7, placée du côté opposé à la première couche textile par rapport à la deuxième, une deuxième couche d'adhésif 8, discontinue, placée entre la troisième couche textile et la deuxième couche assurant la fixation de la troisième couche textile sur la deuxième couche.

La couche d'adhésif 8 assurant la fixation de la troisième couche textile sur le film respirable 2 est de même nature que la couche d'adhésif 3 décrite plus haut. Elle peut avoir l'une quelconque des compositions décrites plus haut au sujet de la couche d'adhésif 3. L'application de la couche d'adhésif 8 peut également être réalisée de manière analogue à celle de la couche 3.

Un vêtement de sécurité et/ou de lutte contre le feu particulièrement efficace et léger peut être réalisé avec le textile composite de l'invention.

Un tel vêtement de protection représenté sur les figures 2 à 4 comporte un ensemble textile externe 4 constituant sa surface extérieure et une doublure 5 constituant sa surface intérieure. Il comporte un insert 6 monté volant entre le textile externe 4 et la doublure 5, ledit insert étant un textile composite anti-feu imperméable, comportant une première couche textile non tissée 1, aiguilletée à base de fibres thermostables, une deuxième couche constituée d'un film microporeux 2, imperméable, perméable à la vapeur d'eau, ininflammable et une couche d'adhésif discontinue 3, placée entre la première couche textile 1 et la deuxième couche 2 assurant la fixation de la deuxième couche 2 sur la première couche textile 1, la première couche 1 textile composite étant placée vers la doublure.

Dans ce cas, la deuxième couche 2, imperméable est placée vers l'extérieur du vêtement. Cette disposition permet la protection de la couche 1 de fibres thermostables de l'eau ou de tout autre liquide (hydrocarbure,...) lorsque le vêtement est arrosé.

Ainsi, même lorsque le vêtement est soumis à un arrosage important dû aux conditions atmosphériques ou à la technique de protection des pompiers lors de leur lutte contre le feu, le vêtement reste relativement léger et ne gêne pas les mouvements de celui qui le porte.

L'insert 6 est monté volant entre le textile externe 4 et la doublure 5 ce qui signifie qu'il est fixé simultanément au textile externe 4 et à la doublure par sa périphérie 9 lors de la confection, par exemple par couture selon les lignes de couture habituelles de la doublure 5 au textile externe 4. En dehors de ces lignes l'insert 6 est libre, entre le textile externe 4 et la doublure 5 et sans autre fixation à ces éléments.

Dans un mode de réalisation préféré, l'insert 6 et la doublure 5 constituent un ensemble 11 dissociable de l'ensemble extérieur 4. Il peut par exemple être relié à l'ensemble extérieur par une fermeture à glissière 12.

Lors de l'entretien de la veste, l'insert 6 et la doublure 5 peuvent être dissociés du textile externe 4. Il est ainsi possible de soumettre ces deux éléments à des modes de nettoyage différents. Généralement le textile externe qui est, par sa position, plus exposé aux salissure est plus énergiquement et plus souvent nettoyé que l'insert et la doublure qui sont fragiles.

L'étanchéité du vêtement est améliorée par l'adjonction de bandelettes étanches sur toutes ses coutures.

Lorsque le vêtement est soumis à des conditions excessives entraînant la détérioration de la couche imperméable 2, l'utilisateur reste protégé par la couche 1 à base de fibres thermostables.

L'invention concerne également un siège comportant un revêtement textile et des éléments de mousse. Il comporte un insert monté volant entre le textile externe et les éléments de mousse, ledit insert étant un textile composite anti-feu imperméable, comportant une première couche textile non tissée, aiguilletée à base de fibres thermostables, une deuxième couche constituée d'un film microporeux, imperméable, perméable à la vapeur d'eau et au gaz carbonique, et une couche d'adhésif discontinue, placée entre la première couche textile 1 et la deuxième couche 2 assurant la fixation de la deuxième couche 2 sur la première couche textile 1, la première couche 1 du textile composite étant placée vers le revêtement textile.

Selon un mode de réalisation préféré, ce siège comporte des éléments constitués de mousse injectée in situ recouvert au moins partiellement par le textile composite.

La réalisation des éléments composés de mousse injectée in situ entraîne l'émission de gaz et en particulier de gaz carbonique. Le textile composite de l'invention, constitue une barrière confinant la mousse dans l'espace qui lui est réservé et permet l'évacuation sans difficulté du gaz carbonique. En effet, la dimension de la molécule de gaz carbonique est du même ordre de grandeur que celle de la molécule d'eau et donc les textiles composites perméables à la vapeur d'eau le sont généralement au gaz carbonique.

L' étanchéité du siège sera améliorée en collant des bandelettes étanches sur toutes ses coutures.

## Revendications

1. Textile composite anti-feu imperméable à l'eau comportant une première couche textile (1), constituée d'un textile non-tissé aiguilleté à base de fibres thermostables ou rendues ignifuges, ayant un volume d'air emprisonné suffisant pour permettre une bonne résistance au feu, et comportant une deuxième couche (2) constituée d'un film microporeux, imperméable à l'eau et perméable à la vapeur d'eau, ininflammable et une couche d'adhésif (3) discontinue, placée entre la première couche textile (1) et la deuxième couche (2) assurant la fixation de la deuxième couche (2) sur la première couche textile (1).

2. Textile composite selon la revendication 1, caractérisé en ce qu'il comporte une troisième couche (7), textile, placée du côté opposé à la première couche textile par rapport à la deuxième, une deuxième couche d'adhésif (8) discontinue, placée entre la troisième couche (7) textile et la deuxième couche (2) assurant la fixation de la troisième couche (7) textile sur la deuxième couche (2).

3. Textile composite selon l'une quelconque des revendications 1 et 2, caractérisé en ce que la ou les couches d'adhésif (3, 8) sont constituées de points et sont obtenues par enduction par sérigraphie.

4. Textile composite selon l'une quelconque des revendications 1 à 3, caractérisé en ce que la ou les couches d'adhésif (3, 8) sont constituées d'un polymère réticulable à l'humidité et qu'elles sont réalisées par pulvérisation à chaud.

5. Textile composite selon l'une quelconque des revendications 1 à 4, caractérisé en ce que la première couche textile (1) non tissée aiguilletée comporte des fibres thermostables de polyamide-imide.

6. Textile composite selon l'une quelconque des revendications 1 à 5, caractérisé en ce que la deuxième couche (2), constituée d'un film microporeux imperméable et perméable à la vapeur d'eau est à base de polyuréthane.

7. Vêtement de protection comportant un ensemble textile externe constituant sa surface extérieure et une doublure constituant sa surface intérieure, comportant un insert (6) monté volant entre le textile externe (4) et la doublure (5), ledit insert étant un textile composite anti-feu imperméable à l'eau, comportant une première couche (1) textile non-tissée aiguilletée à base de fibres thermostables ou rendues ignifuges, ayant un volume d'air emprisonné suffisant pour permettre une bonne résistance au feu, une deuxième couche (2) constituée d'un film microporeux, imperméable à l'eau, perméable à la vapeur d'eau, ininflammable et une couche d'adhésif discontinue (3), placée entre la première couche textile (1) et la deuxième couche (2) assurant la fixation de la deuxième couche (2) sur la première couche textile (1), la première couche (1) textile composite étant placée vers la doublure.

8. Vêtement selon la revendication 7, caractérisé en ce que l'insert comporte une troisième couche (7), textile, placée du côté opposé à la première couche textile par rapport à la deuxième, une deuxième couche d'adhésif discontinue (8), placée entre la troisième couche textile et la deuxième couche assurant la fixation de la troisième couche textile sur la deuxième couche.

9. Vêtement selon l'une quelconque des revendications 7 et 8, caractérisé en ce que la ou les couches d'adhésif (3, 8) sont constituées de points et sont obtenues par enduction par sérigraphie.

10. Vêtement selon l'une quelconque des revendications 7 et 8, caractérisé en ce que la ou les couches d'adhésif (3, 8) sont constituées d'un polymère réticulable à l'humidité et qu'elles sont réalisées par pulvérisation à chaud.

11. Vêtement selon l'une quelconque des revendications 7 à 10, caractérisé en ce que la première couche textile (1) non tissée aiguilletée comporte des fibres thermostables de polyamide-imide.

12. Vêtement selon l'une quelconque des revendications 7 à 11, caractérisé en ce que la deuxième couche, constituée d'un film microporeux imperméable et perméable à la vapeur d'eau est à base de polyuréthane ignifugé par adjonction d'un additif azoté et phosphoré.

13. Vêtement selon l'une quelconque des revendications 7 à 12, caractérisé en ce que l'insert et la doublure constitue un ensemble dissociable, par exemple lors de l'entretien du vêtement de l'ensemble textile externe.

14. Vêtement selon la revendication 13, caractérisé en ce que l'ensemble insert-doublure est fixé sur l'ensemble extérieur par une fermeture à glissière.

15. Siège comportant un revêtement textile et des éléments de mousse, comportant un insert monté volant entre le textile externe et les éléments de mousse, ledit insert étant un textile composite anti-feu imperméable à l'eau, comportant une première couche textile non-tissée aiguilletée à base de fibres thermostables ou rendues ignifuges, ayant un volume d'air emprisonné suffisant pour permettre une bonne résistance au feu, une deuxième couche constituée d'un film microporeux, imperméable à l'eau, perméable à la vapeur d'eau, et une couche d'adhésif discontinue placée entre la première couche textile (1) et la deuxième couche (2) assurant la fixation de la deuxième couche (2) sur la première couche textile (1), la première couche (1) du textile composite étant placée vers le revêtement textile.

16. Siège selon la revendication 15, caractérisé en ce que les éléments de mousse sont réalisés par injection in situ.

17. Siège selon l'une quelconque des revendications 15 et 16, caractérisé en ce que la ou les couches d'adhésif (3, 8) sont constituées de points et sont obtenues par enduction par sérigraphie.

18. Siège selon l'une quelconque des revendications 15 et 16, caractérisé en ce que la ou les couches d'adhésif (3, 8) sont constituées d'un polymère réticulable à l'humidité et qu'elles sont réalisées par pulvérisation à chaud.

19. Siège selon l'une quelconque des revendications 15 à 18, caractérisé en ce que la deuxième couche, constituée d'un film microporeux imperméable et perméable à la vapeur d'eau est à base de polyuréthane.

## Claims

1. Fireproof composite textile impermeable to water comprising a first textile layer (1) composed of a non-woven needled textile with a thermostable or fireproofed fibre base, having a confined volume of air sufficient to permit a good resistance to fire, and comprising a second layer (2) composed of a microporous film impermeable to water and permeable to water vapour and uninflammable, and a discontinuous adhesive layer (3) placed between the first textile layer (1) and the second layer (2) for fixing the second layer (2) to the first textile layer (1).

2. Composite textile according to Claim 1, characterised in that it comprises a third textile layer (7) placed on the side opposite the first textile layer with respect to the second one, a second discontinuous adhesive layer (8) placed between the third textile layer (7) and the second layer (2) providing fixing of the third textile layer (7) to the second layer (2).

3. Composite textile according to any one of Claims 1 and 2, characterised in that the adhesive layer or layers (3, 8) are formed of spots and are obtained by silk-screen coating.

4. Composite textile according to any one of Claims 1 to 3, characterised in that adhesive layer or layers (3, 8) are formed of a humidity cross-linkable polymer and that they are formed by hot spraying.

5. Composite textile according to any one of Claims 1 to 4, characterised in that the first non-woven, needled textile layer (1) comprises thermostable polyamide-imide fibres.

6. Composite textile according to any one of Claims 1 to 5, characterised in that the second layer (2) formed of an microporous film impermeable to water and permeable to water vapour has a polyurethane base.

7. Protective clothing comprising an outer textile assembly forming its outer surface and a lining forming its inner surface, comprising an insert (6) mounted loosely between the outer textile (4) and the lining (5), said insert being a composite fireproof textile impermeable to water comprising a first non-woven, needled textile layer (1) with a thermostable or fireproofed fibre base, having a confined volume of air sufficient to permit a good resistance to fire, a second layer (2) formed of a microporous film impermeable to water and permeable to water vapour and uninflammable, and a discontinuous adhesive layer (3) placed between the first textile layer (1) and the second layer (2) for fixing the second layer (2) to the first textile layer (1), the first composite textile layer being placed towards the lining.

8. Clothing according to Claim 7, characterised in that the insert comprises a third textile layer (7) placed on the side opposite the first textile layer with respect to the second one, a second discontinuous adhesive layer (8) placed between the third textile layer and the second layer providing fixing of the third textile layer to the second layer.

9. Clothing according to any one of Claims 7 and 8, characterised in that the adhesive layer or layers (3, 8) are formed of spots and are obtained by silk-screen coating.

10. Clothing according to any one of Claims 7 and 8, characterised in that the adhesive layer or layers (3, 8) are formed of a humidity cross-linkable polymer and that they are formed by hot spraying.

11. Clothing according to any of one of Claims 7 to 10, characterised in that the first non-woven needled textile layer (1) comprises thermostable polyamide-imide fibres.

12. Clothing according to any one of Claims 7 to 11, charactersied in that the second layer, formed of an microporous film impermeable to water and permeable to water vapour, has a base of polyurethane fireproofed by addition of a nitrogeneous and phosphorous additive.

13. Clothing according to any one of Claims 7 to 12, characterised in that the insert and the lining form an assembly which can be dissociated, for example during maintenance of the clothing, from the outer textile assembly.

14. Clothing according to Claim 13, characterised in that the insert-lining assembly is fixed to the outer assembly by a sliding fastener.

15. Seat comprising a textile covering and foam elements comprising an insert mounted loosely between the outer textile and the foam elements, said insert being a composite fireproof textile impermeable to water comprising a first non-woven, needled textile layer with a thermostable or fireproofed fibre base, having a confined volume of air sufficient to permit a good resistance to fire, a second layer composed of a microporous film impermeable to water and permeable to water vapour, and a discontinuous adhesive layer placed between the first textile layer (1) and the second layer (2) for fixing the second layer (2) to the first textile layer (1) the first layer (1) of the composite textile being placed towards the textile covering.

16. Seat according to Claim 15, characterised in that the foam elements are made by in situ injection.

17. Seat according to any one of Claims 15 and 16, characterised in that the adhesive layer or layers (3, 8) are formed of spots and are obtained by silk-screen coating.

18. Seat according to any one of Claims 15 and 16, characterised in that the adhesive layer or layers (3, 8) are formed of a humidity crosslinkable polymer and that they are formed by hot spraying.

19. Seat according to any one of Claims 15 to 18, characterised in that the second layer, formed of an impermeable microporous film permeable to water vapour, has a polyurethane base.

## Patentansprüche

1. Feuerfestes, undurchlässiges Verbundtextil, umfassend eine erste Textilschicht (1), bestehend aus einem nichtgewobenen Textil auf der Grundlage wärmebeständiger oder flammwidrig gemachter Fasern, ein eingeschlossenes Luftvolumen aufweisend, ausreichend für einen guten Widerstand gegen Feuer, und eine zweite Schicht (2) umfassend, gebildet aus einem mikroporösen, wasserundurchlässigen und wasserdampfdurchlässigen nichtentflammbaren Film, und eine unterbrochene Klebeschicht (3), angeordnet zwischen der ersten Textilschicht (1) und der zweiten Schicht (2), die Befestigung der zweiten Schicht (2) auf der ersten Schicht (1) gewährleistend.

2. Verbundtextil nach Anspruch 1, dadurch gekennzeichnet, daß es eine dritte, auf der der ersten Textilschicht bezüglich der zweiten gegenüberliegenden Seite befindliche Textilschicht (7), und eine zweite, zwischen der dritten Textilschicht (7) und der zweiten Schicht (2) befindliche unterbrochene Klebeschicht (8) umfaßt, welche für den Halt der dritten Textilschicht (7) auf der zweiten Schicht (2) sorgt.

3. Verbundtextil nach einem der Ansprüche 1 und 2, dadurch gekennzeichnet, daß eine Klebeschicht oder die Klebeschichten (3, 8) aus Punkten bestehen und durch Siebdruckbeschichtung erhalten worden sind.

4. Verbundtextil nach einem der Ansprüche 1 bis 3, dadurch gekennzeichnet, daß eine Klebschicht oder die Klebschichten (3, 8) aus einem durch Feuchtigkeit vernetzbaren Polymer bestehen und daß sie durch Hitzezerstäubung hergestellt worden sind.

5. Verbundtextil nach einem der Ansprüche 1 bis 4, dadurch gekennzeichnet, daß die erste nichtgewoben gefertigte Textilschicht (1) wärmebeständige Fasern aus Polyamid-Imid umfaßt.

6. Verbundtextil nach einem der Ansprüche 1 bis 5, dadurch gekennzeichnet, daß die zweite, aus einem mikroporösen, wasserundurchlässigen und wasserdampfdurchlässigen Film bestehende Schicht (2) auf Polyurethan beruht.

7. Schutzkleidung, umfassend einen äußeren Textilaufbau, welcher aus seiner Außenfläche und einer seine Innenfläche darstellenden Ausfütterung besteht, enthaltend eine Einlage (6), beweglich angebracht zwischen dem äußeren Textil (4) und der Ausfütterung (5), wobei die Einlage ein wasserundurchlässiges feuerfestes verbundtextil ist, umfassend eine erste nichtgewobene, auf der Grundlage wärmestabiler oder flammwidrig gemachter Fasern gefertigte Textilschicht (1) mit einem eingeschlossenen Luftvolumen, ausreichend für einen guten Widerstand gegen Feuer, eine zweite, aus einem mikroporösen, wasserundurchlässigen, wasserdampfdurchlässigen, nichtentflammbaren Film bestehende Schicht (2) und einer unterbrochenen Klebeschicht (3), angeordnet zwischen der ersten Textilschicht (1) und der zweiten Schicht (2), die Befestigung der zweiten Schicht (2) auf der ersten Textilschicht (1) gewährleistend, wobei die erste Verbundtextilschicht (1) in Richtung auf die Ausfütterung angebracht ist.

8. Kleidung nach Anspruch 7, dadurch gekennzeichnet, daß die Einlage eine dritte Textilschicht (7) umfaßt, welche auf der ersten Textilschicht bezüglich der zweiten gegenüberliegenden Seite angebracht ist, und eine zweite, zwischen der dritten Textilschicht und der zweiten Schicht befindliche unterbrochen Klebeschicht (8) umfaßt, welche für den Halt der dritten Textilschicht auf der zweiten Schicht sorgt.

9. Kleidung nach einem der Ansprüche 7 und 8, dadurch gekennzeichnet, daß die Klebeschicht oder die Klebeschichten (3, 8) aus Punkten bestehen und durch Siebdruckbeschichtung erhalten worden sind.

10. Kleidung nach einem der Ansprüche 7 und 8, dadurch gekennzeichnet, daß die Klebschicht oder die Klebschichten (3, 8) aus einem durch Feuchtigkeit vernetzbaren Polymer bestehen und daß sie durch Hitzezerstäubung hergestellt worden sind.

11. Kleidung nach einem der Ansprüche 7 bis 10, dadurch gekennzeichnet, daß die erste nichtgewoben gefertigte Textilschicht (1) wärmebeständige Fasern aus Polyamid-Imid umfaßt.

12. Kleidung nach einem der Ansprüche 7 bis 11, dadurch gekennzeichnet, daß die zweite, aus einem mikroporösen, wasserundurchlässigen und wasserdampfdurchlässigen Film bestehende Schicht auf einem durch Zusatz eines Stickstoff- oder Phosphoradditivs flammwidrig gemachten Polyurethan begründet ist.

13. Kleidung nach einem der Ansprüche 7 bis 12, dadurch gekennzeichnet, daß die Einlage und die Ausfütterung eine zum Beispiel bei der Pflege der Kleidung vom äußeren Textilaufbau abtrennbare Einheit bilden.

14. Kleidung nach ein Anspruch 13, dadurch gekennzeichnet, daß die Einheit Einlage-Ausfütterung auf dem äußeren Textilaufbau durch einen Reißverschluß befestigt ist.

15. Sessel, umfassend einen Textilbezug und Schaumstoffelemente, enthaltend eine Einlage, beweglich angebracht zwischen dem äußeren Textil und den Schaumstoffelementen, wobei diese Einlage ein feuerfestes, wasserundurchlässiges Verbundtextil ist, enthaltend eine erste nichtgewobene, auf der Grundlage wärmestabiler oder flammwidrig gemachten Fasern gefertigte Textilschicht mit einem eingeschlossenen Luftvolumen, ausreichend für eine guten Widerstand gegen Feuer, eine zweite, aus einem mikroporösen, wasserundurchlässigen, wasserdampfdurchlässigen und kohlensäuredurchlässigen Film bestehende Schicht und eine unterbrochene Klebeschicht, welche zwischen der ersten Textilschicht (1) und der zweiten Schicht (2) angebracht ist und dadurch für den Halt der zweiten Schicht (2) auf der ersten Textilschicht (1) sorgt, wobei die erste Verbundtextilschicht (1) in Richtung auf den Textilbezug angebracht ist.

16. Sessel nach Anspruch 15, dadurch gekennzeichnet, daß die Schaumstoffelemente durch einen Spritzvorgang vor Ort hergestellt worden sind.

17. Sessel nach einem der Ansprüche 15 und 16, dadurch gekennzeichnet, daß die Klebeschicht oder die Klebeschichten (3, 8) aus Punkten bestehen und durch Siebdruckbeschichtung erhalten worden sind.

18. Sessel nach einem der Ansprüche 15 und 16, dadurch gekennzeichnet, daß die Klebeschicht oder die Klebeschichten (3, 8) aus einem durch Feuchtigkeit vernetzbaren Polymer bestehen und daß sie durch Hitzezerstäubung hergestellt worden sind.

19. Sessel nach einem der Ansprüche 15 bis 18, dadurch gekennzeichnet, daß die zweite, aus einem mikroporösen, wasserundurchlässigen und wasserdampfdurchlässigen Film bestehende Schicht auf Polyurethan beruht.
